# EUROPÄISCHE PATENTSCHRIFT

(11) **EP 1 592 895 B1**
(45) Veröffentlichungstag und Bekanntmachung des Hinweises auf die Patenterteilung: **17.12.2008**
(21) Anmeldenummer: 04709983.3
(22) Anmeldetag: 11.02.2004
(51) Int. Cl.: F16D 3/26, B21B 35/14

(54) **GLEITSTEIN FÜR GELENKSPINDELN**
SLIDE BLOCK FOR ARTICULATED SPINDLES
COULISSEAU POUR BROCHES ARTICULEES

(30) Priorität: 13.02.2003 DE 10306542
(43) Veröffentlichungstag der Anmeldung: 09.11.2005
(73) Patentinhaber: SMS Demag AG, 40237 Düsseldorf (DE)
(72) Erfinder: SUNDERMANN, Christoph, 57271 Hilchenbach (DE); SCOULAR, Bob, Cleveland, OH 44130-3438 (US)
(74) Vertreter: Meissner, Peter E.
(86) Internationale Anmeldenummer: PCT/DE2004/000281
(87) Internationale Veröffentlichungsnummer: WO 2004/072501

(56) Entgegenhaltungen:
- FR-A- 2 096 087
- SU-A- 553 019
- US-A- 2 251 126
- US-A- 2 460 648
- US-A- 2 526 072
- US-A- 3 713 791
- US-A- 5 422 150

## Beschreibung

Die Erfindung betrifft einen Gleitstein für Gelenkspindeln an Antrieben von Walzwerken, wobei die Gelenkspindel einen Flachzapfen aufweist, dessen Zunge in eine quer zur Drehachse liegende zylindrische Öffnung eines Spindelkopfes eingreift, zwischen dem und dem Flachzapfen der Gleitstein angeordnet ist.

Gleitelemente oder Gleitsteine, oft auch Gelenksteine genannt, sind in verschiedenen Ausbildungen bekannt.

So sind in der WO 99/36210 A1 Gleitelemente, nämlich Lagerbuchsen und Lagerschalen beschrieben, bestehend aus einem Trägerwerkstoff aus Stahl mit einer aufgegossenen Lagerlegierung. Diese ist bleifrei und basiert auf einer Kupfer-Zink oder Kupfer-Aluminium Legierung.

Lagerlegierungen, die Kupfer enthalten, sind auch aus der EP 1 133 588 B1 bekannt.

Weiterhin ist ein Gleitlager bekannt aus der US 5 422 150 A, wobei hier die Beschichtung aus einer Polymerverbindung besteht.

Die DE 26 56 257 A1 beschreibt Gelenksteine für Gelenkspindeln und Gelenkkupplungsköpfe von Walzwerksantrieben, die aus mehreren Teilsegmenten zusammengesetzt sind, wobei diese aus unterschiedlichen Materialien wie Stahl, Nichteisenmetall oder Kunststoff aufgebaut sein können.

Schließlich sei noch die DE 36 23 721 A1 erwähnt, die Gelenkspindeln mit geschmierten Gelenksteinen offenbart.

Derartige Kupfer enthaltende Legierungen zeichnen sich zwar durch sehr gute Gleit- bzw. Schmiereigenschaften aus, haben aber den Nachteil, dass beim Abrieb Kupfer frei wird. Für bestimmte Walzverfahren, insbesondere aber spezielle Walzprodukte, ist es nicht zulässig, dass dieser Kupferabrieb in den Walzprozess gelangt.

Im Gegensatz zu derartigen Lagerbuchsen oder Lagerschalen, die drehende Teile aufnehmen, erfolgt bei Gleitsteinen, die Übertragung von Drehmomenten, also eine völlig andere Art der Belastung.

Versuche, zur Übertragung von Drehmomenten Gleitsteine aus Kunststoff einzusetzen, sind bisher gescheitert, weil diese Materialien keine ausreichende Flächenpressung bzw. Warmfestigkeit aufweisen.

Der Erfindung liegt daher die Aufgabe zugrunde, einen Gleitstein zur Verfügung zu stellen, der sowohl eine hohe Flächenpressung zulässt, wie auch eine ausreichende Warmfestigkeit besitzt, ohne dass beim Abrieb Kupfer oder Kupferlegierungen frei werden.

Gelöst wird diese Aufgabe erfindungsgemäß bei einem Gleitstein für Gelenkspindeln an Antrieben von Walzwerken, wobei die Gelenkspindel einen Flachzapfen aufweist, dessen Zunge in eine quer zur Drehachse liegende zylindrische Öffnung des Spindelkopfes eingreift, zwischen dem und dem Flachzapfen der Gleitstein angeordnet ist, dadurch, dass der Gleitstein in Verbundbauweise ausgebildet ist, mit einem metallischen Innenkörper und einer diesen ummantelnden Außenschicht aus Polymerfasermaterial.

Überraschenderweise hat sich gezeigt, dass ein derartiges Polymerfasermaterial, insbesondere ein Kohlefasermaterial sehr geeignet ist, die hohen Flächenpressungen und Wärmebelastungen, die bei der Übertragung von Drehmomenten in Walzwerksantrieben auftreten, aufzunehmen.

Der erfindungsgemäße Gleitstein kann sowohl auf der Motorenseite wie auch der Walzenseite eingesetzt werden.

Von besonderem Vorteil ist, dass es keiner zusätzlichen Schmierung, beispielsweise durch Fett, Öl oder Ölnebel bedarf. Aufgrund der Materialeigenschaften dieses Verbundgleitsteines kann auf eine Kühlung verzichtet werden, zumindest kann sie gegenüber herkömmlichen Lagern wesentlich eingeschränkt werden.

Der Gleitstein kann einen Innenkörper aus Stahl aufweisen und nach einer weiteren Ausgestaltung ist auch die Aufteilung des Gleitsteines in mehrere Segmente möglich, die dann natürlich ebenfalls in der Verbundbauweise ausgestaltet sind.

Als Kohlefasermaterial kann beispielsweise Hycomp ^{®} verwendet werden.

Die Erfindung soll nachfolgend an einem Ausführungsbeispiel erläutert werden, wobei in den Figuren 1 und 2 schematisch der Lageraufbau und die Ausbildung des Gleitsteines dargestellt sind.

Die Gelenkspindel 1 weist einen Flachzapfen 2 auf, dessen Zunge 3 in eine quer zur Drehachse liegende zylindrische Öffnung des Spindelkopfes 4 eingreift.

Zwischen dem Flachzapfen 2 und dem umgebenden Spindelkopf 4 ist der Gleitstein 5 angeordnet. Bei dem in der Figur 1 dargestellten Ausführungsbeispiel besteht dieser aus zwei halbringförmigen Gleitsteinsegmenten, die durch einen Gleitbolzen 8 miteinander verbunden sind.

Die Verbundbauweise des Gleitsteines ergibt sich aus der schematischen Darstellung des geschnittenen Gleitsteines in Figur 2.

Hier ist ersichtlich, dass der Gleitstein aus einem metallischen, z.B. Stahl, bestehenden Innenkörper 6 und einer Kohlefaser- Außenschicht 7 besteht.

## Patentansprüche

1. Antrieb von Watzwerken mit einer Gelenkspindel und einem Gleitstein, wobei die Gelenkspindel (1) einen Flachzapfen (2) aufweist, dessen Zunge (3) in eine quer zur Drehachse liegende zylindrische Öffnung eines Spindelkopfes (4) eingreift, zwischen dem und dem Flachzapfen (2) der Gleitstein (5) angeordnet ist,
**dadurch gekennzeichnet,**
**dass** der Gleitstein (5) in Verbundbauweise ausgebildet ist, mit einem metallischen Innenkörper (6) und einer diesen ummantelnden Außenschicht (7) aus Polymerfasermaterial.

2. Antrieb von Walzwerken mit einer Gelenkspindel und einem Gleitstein nach Anspruch 1,
**dadurch gekennzeichnet,**
**dass** der Innenkörper (6) aus Stahl besteht.

3. Antrieb von Walzwerken mit einer Gelenkspindel und einem Gleitstein nach Anspruch 1,
**dadurch gekennzeichnet,**
**dass** die Außenschicht aus Kohlefasermaterial besteht.

4. Antrieb von Walzwerken mit einer Gelenkspindel und einem Gleitstein nach einem der vorstehenden Ansprüche,
**dadurch gekennzeichnet,**
**dass** der Gleitstein (5) aus mehreren Teilsegmenten besteht, die jeweils in Verbundbauweise ausgebildet sind.

## Claims

1. A drive of rolling mills with an articulated spindle and a slide block, wherein the articulated spindle (1) has a flat journal (2), the blade (3) of which engages in a cylindrical opening in a spindle head (4), the cylindrical opening being situated transversely to the axis of rotation and the slide block (5) being arranged between the said spindle head (4) and the flat journal (2), **characterized in that** the slide block (5) is constructed in a composite design, with a metallic inner body (6) and an outer layer (7) of a polymer-fibre material which encloses the latter.

2. A drive of rolling mills with an articulated spindle and a slide block according to Claim 1, **characterized in that** the inner body (6) consists of steel.

3. A drive of rolling mills with an articulated spindle and a slide block according to Claim 1, **characterized in that** the outer layer consists of carbon-fibre material.

4. A drive of rolling mills with an articulated spindle and a slide block according to any one of the preceding Claims, **characterized in that** the slide block (5) consists of a plurality of partial segments which are constructed in a composite design in each case.

## Revendications

1. Commande de laminoirs comprenant une broche articulée et un coulisseau, dans laquelle la broche articulée (1) présente un tourillon plat (2) dont la patte (3) s'engage dans une ouverture cylindrique, placée transversalement à l'axe de rotation, d'une tête de broche (4), le coulisseau (5) étant disposé entre celle-ci et le tourillon plat (2), **caractérisée en ce que** le coulisseau (5) présente une structure composite, comprenant un corps intérieur métallique (6) et une couche extérieure (7) en matière de fibres polymères entourant celui-ci.

2. Commande de laminoirs comprenant une broche articulée et un coulisseau selon la revendication 1, **caractérisée en ce que** le corps intérieur (6) est constitué d'acier.

3. Commande de laminoirs comprenant une broche articulée et un coulisseau selon la revendication 1, **caractérisée en ce que** la couche extérieure est constituée d'un matériau de fibres de carbone.

4. Commande de laminoirs comprenant une broche articulée et un coulisseau selon l'une quelconque des revendications précédentes, **caractérisée en ce que** le coulisseau (5) est composé de plusieurs segments partiels, qui présentent chaque fois une structure composite.
